# EUROPÄISCHE PATENTSCHRIFT

(11) **EP 1 357 297 B1**
(45) Veröffentlichungstag und Bekanntmachung des Hinweises auf die Patenterteilung: **20.07.2011**
(21) Anmeldenummer: 02009096.5
(22) Anmeldetag: 24.04.2002
(51) Int. Cl.: F04D 29/66, F04D 13/02, F04D 29/44

(54) **Elektromotorisch angetriebenes Kreiselpumpenaggregat**
Electric motor driven centrifugal pump unit
Dispositif de pompe centrifuge entraînée par un moteur électrique

(43) Veröffentlichungstag der Anmeldung: 29.10.2003
(73) Patentinhaber: GRUNDFOS A/S, DK-8850 Bjerringbro (DK)
(72) Erfinder: Buchreitz, Jesper, 8600 Silkeborg (DK); Larsen, Tom E., 8860 Ulstrup (DK); Schmidt, Jorgen, 9560 Hadsund (DK); Svarre, Erik Bundesen, 8850 Bjerringbro (DK); Kjaer, Oluf, 8850 Bjerringbro (DK); Ostergaard, Lars, 8900 Randers (DK)
(74) Vertreter: Hemmer, Arnd

(56) Entgegenhaltungen:
- EP-A- 0 148 343
- EP-A- 0 945 622
- US-A- 4 750 872
- US-A- 5 411 378
- US-B1- 6 217 452

## Beschreibung

Die Erfindung betrifft eine Heizungsumwälzpumpe.

Als Heizungsumwälzpumpen werden meist elektromotorisch angetriebene Kreiselpumpenaggregate eingesetzt. Problematisch bei diesen Heizungsumwälzpumpen sind Strömungs- oder Resonanzgeräusche, welche diese Pumpen in dem zugehörigen Heizungssystem erzeugen. Dies führt zu unangenehmen Geräuschentwicklungen in den von dem Heizungssystem beheizten Räumen.

US 6,217,452 offenbart eine drehrichtungsabhängige Kupplung zum Antrieb einer Zentrifugalpumpe. Wobei es sich bei dieser nicht um eine Heizungsumwälzpumpe handelt. Die Kupplung ist in axialer Richtung gesehen zwischen Rotor und Laufrad angeordnet und weist ein elastisches Anschlagelement auf, welches je nach Drehrichtung mit einem keilförmigen Vorsprung oder einem planen Vorsprung an einem Mitnehmemocken des Laufrades zur Anlage kommt. Der keilförmige Vorsprung verursacht eine Bremswirkung, während bei umgekehrter Drehrichtung der Vorsprung mitgenommen wird und das Laufrad angetrieben wird. Bei einem Drehrichtungswechsel weist die Kupplung ein umfängliches Spiel von nahezu 180° auf.

Es ist Aufgabe der Erfindung, eine Heizungsumwälzpumpe, zu schaffen, welche eine möglichst geringe Geräuschentwicklung in einem Heizungssystem verursacht. Diese Aufgabe wird durch eine Heizungsumwälzpumpe mit den im Anspruch 1 angegebenen Merkmalen gelöst. Bevorzugte Ausführungsformen ergeben sich aus den Unteransprüchen. Die erfindungsgemäße Heizungsumwälzpumpe ist als Kreiselpumpenaggregat ausgebildet und weist einen Elektromotor und ein von diesem angetriebenes Laufrad auf. Das Laufrad ist mit dem Rotor des Elektromotors über eine Welle verbunden. Zwischen dem Laufrad und dem Rotor ist zumindest ein elastisches Element im Kraftfluss angeordnet. Dieses elastische Element dient dazu, von dem Rotor verursachte Schwingungen oder Drehmomentstöße zu dämpfen, so dass diese Schwingungen und Drehmomentstöße nicht in vollem Umfang auf das Laufrad übertragen werden. Auf diese Weise wird verhindert, dass von dem Laufrad Schwingungen, welche durch den Motor verursacht werden, auf das zu fördernde Medium und weiter in das gesamte Heizungssystem übertragen werden können. Auf diese Weise können Schwingungen bzw. Impulse im Wasserkreislauf eines Heizungssystems, welche von üblichen Kreiselpumpen erzeugt werden können, verhindert werden. Auf diese Weise werden ebenfalls unerwünschte Geräusche, welche beim Einsatz von Kreiselpumpen in Heizungssystemen auftreten, verringert.

Vorzugsweise ist das elastische Element so ausgebildet, dass es eine elastische Hysterese aufweist. Dies bedeutet, das elastische Element ist nicht vollständig elastisch, sondern absorbiert einen Teil der eingebrachten Energie bzw. wandelt ihn in Wärme um. Dazu wird das elastische Element zweckmäßigerweise auf die Eigenfrequenz von Welle und Rotor abgestimmt, um entsprechende Schwingungen absorbieren zu können. Auf diese Weise können störende Schwingungen und Drehmomentstöße vermindert werden, da die von dem elastischen Element aufgenommenen Kräfte bzw. Impulse bei Entspannung des elastischen Elements nicht mehr vollständig abgegeben werden. Das elastische Element kann so als sehr effektiver Dämpfer zwischen dem Rotor und dem Laufrad wirken, um von dem Motor erzeugte Schwingungen zu dämpfen bzw. zu absorbieren.

Das elastische Element ist zwischen Rotor und Welle angeordnet. Dies ermöglicht, vom Rotor bzw. Elektromotor erzeugte Schwingungen direkt am Ort ihres Auftretens zu dämpfen, so dass auch die Antriebswelle von etwaigen Schwingungen freigehalten wird. Ferner ist im Bereich des Rotors ein größerer Bauraum vorhanden, um ein elastisches Element als Schwingungsdämpfer anzuordnen.

Zusätzlich kann ein elastisches Element zwischen Welle und Laufrad angeordnet werden. Dadurch können die von dem Motor und der Welle erzeugten Schwingungen so gedämpft werden, dass sie nicht auf das Laufrad und somit nicht auf das zu fördernde Medium übertragen werden. Auch auf diese Weise kann die Geräuschentwicklung der Umwälzpumpe in einem Heizungssystem deutlich verringert werden.

Das elastische Element ist vorzugsweise ein Elastomer- oder ein metallisches Federelement. Ein Elastomerelement kann beispielsweise aus Gummi oder Kunststoff in bekannter Weise gefertigt werden. Auch Federelemente in verschiedenster Ausgestaltung eignen sich zur Schwingungsdämpfung bzw. -tilgung in einer Umwälzpumpe gemäß der Erfindung.

Gemäß einer weiteren Ausführungsform ist im Inneren des Rotors ein Elastomerelement, insbesondere eine Elastomerhülse, angeordnet, welche den Rotor mit der Welle verbindet, um das Drehmoment des Rotors auf die Welle zu übertragen. Auch diese Anordnung bewirkt, dass ein elastisches Element zur Schwingungsdämpfung bzw. - absorption im Kraft- bzw. Drehmomentfluss zwischen Rotor und Welle liegt, so dass von dem Rotor erzeugte Schwingungen und Drehmomentstöße nicht auf die Welle übertragen werden.

Weiter bevorzugt sind zwischen der Welle und dem Rotor radial verlaufende und in Umfangsrichtung elastisch auslenkbare Stege zur Zentrierung des Rotors an der Welle angeordnet und das elastische Element ist zwischen der Welle und dem Rotor im Kraftfluss angeordnet. Die elastisch auslenkbaren Stege verbinden den Rotor und die Welle miteinander in radialer Richtung. Die Stege sind jedoch so ausgebildet, dass sie das zu übertragende Drehmoment nicht allein übertragen können, sondern in Umfangsrichtung eine Auslenkung bzw. Verdrehung des Rotors gegenüber der Welle aufgrund ihrer Elastizität ermöglichen. Das bedeutet, die Stege werden lediglich in radialer Richtung auf Druck oder Zug zur Zentrierung des Rotors an der Welle belastet. Die Drehmomentübertragung von dem Rotor auf die Welle erfolgt durch die zwischen Rotor und Welle angeordneten Elastomerelemente. Dabei können die Elastomerelemente Schwingungen dämpfen bzw. absorbieren, da sich der Rotor gegenüber der Welle aufgrund der Elastizität der Stege um ein gewisses vorbestimmtes Maß verdrehen kann. Diese mögliche Verdrehung kann sehr klein sein, sie entspricht der maximalen Amplitude der zu dämpfenden Schwingungen bzw. Drehmomentstöße. Die Anordnung der Stege zwischen Welle und Rotor ermöglicht trotz des zwischengeordneten elastischen Elementes bzw. Elastomerelementes eine genaue Zentrierung des Rotors auf der Welle, da der Rotor gegenüber der Welle aufgrund der angeordneten Stege kein radiales Spiel aufweist. Das bedeutet, die auftretenden Radialkräfte werden vollständig von den Stegen und nicht von den zwischen Rotor und Welle angeordneten Elastomerelementen aufgenommen.

Gemäß einer weiteren Ausführungsform kann alternativ oder zusätzlich innerhalb der Welle ein elastisches Element angeordnet sein. Auch auf diese Weise können Schwingungen, welche im Rotor des Elektromotors auftreten, auf dem Weg zum Laufrad im Kraftfluss absorbiert bzw. gedämpft werden, so dass das Laufrad keine Schwingungen auf das zu fördernde Medium überträgt.

Dazu kann die Welle beispielsweise hohl ausgebildet sein, wobei im Inneren der Welle ein Drehstab angeordnet ist, der Rotor drehfest mit der Welle und das Laufrad drehfest mit dem Drehstab verbunden ist. Bei dieser Ausführungsform wirkt der Drehstab als elastisches Element zwischen Rotor und Laufrad, um eine Schwingungsdämpfung bzw. - absorption zu ermöglichen. Diese Ausführungsform ermöglicht eine sehr kompakte Ausgestaltung, da das elastische Element in Form des Drehstabes im Inneren der Welle angeordnet ist.

Der Elektromotor in dem Kreiselpumpenaggregat ist vorzugsweise ein Nasslaufmotor. Derartige Nasslaufmotoren werden häufig in Umwälzpumpen für Heizungen eingesetzt. Dabei ist der Motor nicht dicht von dem zu fördernden Medium, wie z. B. Wasser, getrennt, vielmehr umspült das zu fördernde Medium den Motor.

Weiter bevorzugt weist der Elektromotor einen außen und innen gekapselten Permanentmagnetrotor auf. Diese Kapselung ist bei Nasslaufmotoren notwendig, da der Rotor von dem zu fördernden Medium, d. h. Wasser, umgeben ist. Wenn der Rotor nicht fest mit der Welle verbunden ist, d. h. wenn zwischen Rotor und Welle ein elastisches Element angeordnet ist, ist es erforderlich, den Rotor auch auf der Innenseite, d.h. der der Welle zugewandten Seite, vollständig zu kapseln. Auf diese Weise wird ein Rotor geschaffen, welcher am Innen- und Außenumfang vollständig dicht gekapselt ist, so dass kein Wasser in das Innere des Rotors eindringen kann. Dabei ist der Rotor bevorzugt ein Permanentmagnetrotor, wie er in modernen Heizungsumwälzpumpen eingesetzt wird. Zweckmäßigerweise ist zwischen Rotor und Welle eine Flüssigkeitspassage ausgebildet. Eine solche Flüssigkeitspassage zwischen Rotor und Welle ist erforderlich, um den Motorraum des Kreiselpumpenaggregates vollständig entlüften zu können. Dabei vereinfacht die Anordnung der Flüssigkeitspassage zwischen Rotor und Welle die Herstellung der Pumpe, da es nicht mehr erforderlich ist, die Welle aufzubohren, um einen entsprechenden Flüssigkeitsdurchgang zu schaffen.

Nachfolgend wird die Erfindung beispielhaft anhand der beigefügten Figuren beschrieben. In diesen zeigt:
- Fig. 1: eine geschnittene Teilansicht eines Kreiselpumpenaggre- gats gemäß einer ersten Ausführungsform der Erfindung,
- Fig. 2: eine geschnittene Teilansicht eines Kreiselpumpenaggre- gats gemäß einer zweiten Ausführungsform der Erfindung,
- Fig. 3: eine geschnittene Teilansicht eines Kreiselpumpenaggre- gats gemäß einer dritten Ausführungsform der Erfindung,
- Fig. 4: eine Explosionsansicht einer Welle und eines Rotor mit ei- ner nicht erfindungsgemäßen Anordnung eines Dämp- fungselements,
- Fig. 5: eine Draufsicht auf ein Dämpfungselement gemäß Fig. 4,
- Fig. 6: Rotor und Welle gemäß einer weiteren Ausführungsform und
- Fig. 7: eine Explosionsansicht von Rotor und Welle gemäß Fig. 4.

Fig. 1 zeigt eine erste bevorzugte Ausführungsform gemäß der Erfindung. In Fig. 1 sind die wesentlichen Teile einer Heizungsumwälzpumpe im Schnitt dargestellt. Dargestellt sind der Rotor 2 des die Pumpe antreibenden Elektromotors, die Welle 4 und das Laufrad 6, welches über die Welle 4 mit dem Rotor 2 verbunden ist. Weiter dargestellt ist der Lagerschild 8, welcher das Lager 10 zur Lagerung der Welle 4 trägt. Das Laufrad 6 ist fest mit der Welle 4 verbunden. Zwischen Rotor 2 und Welle 4 ist ein elastische Hülse 12 angeordnet. Auf diese Weise sind Rotor 2 und Welle 4 nicht direkt miteinander verbunden, sondern über die elastische Hülse 12, welche das Drehmoment von dem Rotor 2 auf die Welle 4 überträgt. Die elastische Hülse 12 ist beispielsweise aus einem Elastomermaterial ausgebildet. Dabei ist das Material vorzugsweise so gewählt, dass es eine ausreichende Hysterese aufweist, um die Energie von auftretenden Schwingungen absorbieren zu können. Dabei wird das Elastomermaterial so ausgewählt und eingesetzt, dass es insbesondere Schwingungen im Bereich der Eigenfrequenz von Welle und Rotor absorbieren kann. Auf diese Weise kann das Elastomermaterial bzw. die elastische Hülse 12 von dem Rotor 2 erzeugte Schwingungen oder Drehmomentstöße absorbieren oder dämpfen, so dass diese nicht auf die Welle 4 und weiter auf das Laufrad 6 übertragen werden. Dadurch wird das Laufrad 6 im Wesentlichen freigehalten von Drehmomentstößen und Schwingungen, welche sich auf das zu fördernde Fluid übertragen würden, was zu unerwünschten Geräuschen in einem Heizungssystem führen könnte.

Fig. 2 zeigt eine weitere bevorzugte Ausführungsform ähnlich zu der Ausführungsform gemäß Fig. 1. Auch in Fig. 2 sind nur die wesentlichen Teile einer Kreiselpumpe, nämlich der Rotor 2, die Welle 4 und das Laufrad 6 dargestellt. Ferner sind auch hier Teile des Lagerschildes 8 mit dem die Welle 4 tragenden Lager 10 gezeigt. In der Ausführungsform gemäß Fig. 2 ist anstelle der elastischen Hülse 12 zwischen dem Rotor 2 und der Welle 4 eine Schraubenfeder 14 angeordnet, welche im Kraftfluss zwischen Rotor 2 und Welle 4 liegt. Bei dieser Ausführungsform wird somit das Drehmoment von dem Rotor 2 auf die Welle 4 über die Schraubenfeder 14 übertragen, welche von dem Rotor 2 erzeugte Schwingungen oder Drehmomentstöße dämpft bzw. absorbiert. Auf diese Weise werden auch bei der Ausführungsform gemäß Fig. 2 die Welle 4 und das Laufrad 6 im Wesentlichen frei von Schwingungen gehalten, so dass weniger Schwingungen auf das zu fördernde Fluid übertragen werden und Geräusche in einem Heizungssystem minimiert werden können.

Fig. 3 zeigt eine dritte bevorzugte Ausführungsform gemäß der Erfindung. Fig. 3 zeigt wiederum die wesentlichen Teile einer Kreiselpumpe, nämlich den Rotor 2 des ansonsten nicht gezeigten Motors, die Welle 4, das Laufrad 6 sowie den Lagerschild 8 mit dem Lager 10. Bei der Ausführungsform gemäß Fig. 3 ist die Welle 4 als Hohlwelle ausgebildet. Die Welle 4 ist fest mit dem Rotor 2 verbunden. Im Inneren der hohl ausgebildeten Welle ist ein Drehstab 16 angeordnet, welcher an dem zu dem Rotor 2 benachbarten Ende der Welle 4 mit dieser fest verbunden ist. Der Drehstab 16 erstreckt sich in Längsrichtung der Welle 4 durch diese hindurch bis zu dem Laufrad 6. An diesem Ende ist der Drehstab 16 nicht fest mit der Welle 4 verbunden. Das Laufrad 6 ist drehfest an dem Drehstab 16 angebracht. Dies bewirkt, dass der Drehstab 16 im Kraftfluss liegt und das Drehmoment von der Welle 4 auf das Laufrad 6 überträgt. Dabei fungiert der Drehstab 16 als elastisches Element zur Schwingungsdämpfung bzw. -absorption zwischen Rotor 2 und Laufrad 6. Auf diese Weise können von dem Rotor 2 erzeugte Schwingungen und Drehmomentstöße von dem Laufrad 6 und dem zu fördernden Fluid ferngehalten werden, so dass keine unerwünschte Schwingungsübertragung auf das zu fördernde Fluid erfolgt.

Fig. 4 zeigt eine Explosionsansicht von Welle und Rotor einer Kreiselpumpe mit den zugehörigen Bauteilen, wobei hier Dämpfungselemente 28 vorgesehen sind, welche entgegen der Erfindung nicht innerhalb des Rotors, sondern an dessen Axialenden angeordnet sind. In Fig. 4 ist der Rotor 2 in seine Einzelteile zerlegt dargestellt. Der Rotor 2 setzt sich zusammen aus einem Eisenteil 18, einem Magnet 20, einem Außenmantel 22, einem Innenmantel 24 sowie zwei axialseitigen Abdichtungen 26. Bei dem Rotor handelt es sich um einen Permanentmagnetrotor, wie er in modernen Heizungsumwälzpumpen eingesetzt wird. Durch den Innenmantel 24, den Außenmantel 22 sowie die beiden axialen Abdeckungen 26 ist der Rotor 2 vollständig gekapselt und wasserdicht ausgebildet. Dies ist erforderlich zum Einsatz des Rotors 2 in einem Nasslaufmotor. Derartige Nasslaufmotoren werden in Heizungsumwälzpumpen, für welche die Erfindung insbesondere anwendbar ist, bevorzugt eingesetzt. Dadurch, dass der Rotor 2 durch den Innenmantel 24 an der der Welle 4 zugewandten Seite vollständig gekapselt ist, kann zwischen dem Innenmantel 24 und der Welle 4 ein Flüssigkeitsdurchgang beispielsweise in Form eines Spaltes ausgebildet werden. Ein solcher Flüssigkeitsdurchgang ist in Nasslaufmotoren erforderlich, um den Motorraum vollständig entlüften und mit Flüssigkeit, beispielsweise Wasser, füllen zu können. Die Anordnung des Flüssigkeitsdurchganges zwischen Rotor 2 und Welle 4 ermöglicht eine kostengünstige Fertigung, da auf ein aufwändiges Aufbohren der Welle 4 verzichtet werden kann. Stattdessen können zwischen dem Innenmantel 24 und der Welle 4 ein Spalt oder beispielsweise Nuten in dem Innenmantel 24 und/oder der Oberfläche der Welle 4 als Flüssigkeitsdurchgang ausgebildet werden. Der Rotor 2 ist nicht direkt mit der Welle 4 verbunden, sondern über zwei Dämpfungselemente 28, welche entgegen der Erfindung an den beiden axialen Stirnseiten des Rotors 2 vorgesehen sind. Dabei sind die beiden Dämpfungselemente 28 identisch aus gleichen Bauteilen aufgebaut und spiegelverkehrt zueinander angeordnet. Die Dämpfungselemente 28 bestehen jeweils aus einem Trägerelement 30 sowie einem elastischen Element 32. Der Aufbau der Dämpfungselemente 28 wird näher anhand von Fig. 5 beschrieben.

Fig. 5 zeigt eine Draufsicht auf eines der Dämpfungselemente 28. Das Dämpfungselement 28 besteht aus einem Außenstern 34 und einem Innenstern 36. Im gezeigten Beispiels weist der Außenstern 34 drei gleichmäßig über den Umfang verteilte Ausnehmungen 38 auf, in welche der Innenstern mit Vorsprüngen 40 eingreift. Im Inneren des Innensterns 36 ist eine Bohrung 42 vorgesehen, in welche die Welle 4 eingesetzt wird. Der Innenstern 36 wird drehfest mit der Welle 4 verbunden. Ferner ist der Innenstern 36 mit dem Außenstern 34 über drei gleichmäßig über den Umfang verteilte, sich radial erstreckende Stege 44 verbunden. Die Stege 44 erstrecken sich radial von dem Innenstern 36 nach außen und ragen in Ausnehmungen in dem Außenstern 34 herein, welche zwischen den Ausnehmungen 38 gleichmäßig über den Umfang verteilt vorgesehen sind. Die Stege 44 sind fest mit dem Innenstern 36 und dem Außenstern 34 verbunden, vorzugsweise mit diesen einstückig ausgebildet. Der Außenstern 34 ist fest mit einer der Stirnseiten bzw. den Abdeckungen 26 des Rotors 2 verbunden. Die Stege 44 sind so dimensioniert, dass sie sämtliche zwischen Rotor 2 und Welle 4 wirkenden Radialkräfte übertragen können. Sie dienen damit zur Zentrierung des Rotors 2 auf der Welle 4, da der Rotor 2 über die Stege 44 in radialer Richtung spielfrei an der Welle 4 fixiert werden kann.

Ferner sind die Stege 44 jedoch so dimensioniert, dass sie in Umfangsrichtung elastisch nachgeben, so dass sie nicht in der Lage sind, das auf den Rotor 2 wirkende Moment auf die Welle 4 zu übertragen. Die Drehmomentübertragung von Rotor 2 auf die Welle 4 erfolgt über das elastische Element 32. Das elastische Element 32 ist vorzugsweise ein Elastomerelement oder Gummielement, welches eine ausreichende Hysterese und damit die gewünschten Dämpfungseigenschaften aufweist. Das elastische Element 32 ist so geformt, dass u-förmige Vorsprünge in die Freiräume zwischen Außenstern 34 und Innenstern 36 im Bereich der Ausnehmungen 38 hineinragen. Auf diese Weise kann das Drehmoment von dem Rotor 2 über die Ausnehmungen 38, das elastische Element 32 auf die Vorsprünge 40 des Innensterns 36 und damit auf die Welle 4 übertragen werden. Da die Stege 44 in Umfangsrichtung nachgiebig dimensioniert sind, ist eine geringfügige Bewegung des Außensterns 34 relativ zu dem Innenstern 36 in Umfangsrichtung möglich, so dass die zwischen Außenstern 34 und Innenstern 36 angeordneten elastischen Elemente 32 die gewünschten Dämpfungseigenschaften bewirken können. Der Außenstern 34 und der Innenstern 36 sowie die Stege 44 können aus Metall oder Kunststoff bestehen.

Im gezeigten Beispiel sind in allen drei vorhandenen Ausnehmungen 38 die u-förmigen Vorsprünge des elastischen Elementes 32 angeordnet. Je nach gewünschten Dämpfungseigenschaften ist es jedoch auch möglich, beispielsweise nur in einer oder nur in zweien der Ausnehmungen 38 entsprechende elastische Elemente anzuordnen. Ferner ist es denkbar, mehr als drei Ausnehmungen 38 vorzusehen. Ferner ist im gezeigten Beispiel das elastische Element 32 einstückig ausgebildet. Es ist jedoch auch möglich, in jede der Ausnehmungen 38 ein separates elastisches Element zwischen Innenstern 36 und Außenstern 34 anzuordnen. Die Anzahl, die Anordnung und die Wahl des Materials der elastischen Elemente werden entsprechend der gewünschten Dämpfungseigenschaften eingestellt. Die Dämpfungseigenschaften sollten auf die Eigenfrequenz der Welle und des Rotors abgestimmt werden, so dass im Bereich der Eigenfrequenz von Welle und Rotor die erforderliche Dämpfung gewährleistet ist. Insbesondere die bei der Eigenfrequenz auftretenden hohen Schwingungsamplituden verursachen in Heizungssystem Geräusche, so dass gezielt diese Amplitudenspitzen im Kraftfluss zwischen Rotor 2 und Laufrad 6 gedämpft bzw. absorbiert werden sollen.

Fig. 6 zeigt eine weitere mögliche Ausführungsform gemäß der Erfindung. In Fig. 6 ist in perspektivischer Ansicht die Welle 4 mit dem Rotor 2 dargestellt. Der detaillierte Aufbau der Ausführungsform gemäß Fig. 6 wird anhand der Explosionsansicht in Fig. 7 näher beschrieben. Der Aufbau des Rotors 2 entspricht im Wesentlichen dem Aufbau des Rotors 2 gemäß Fig. 4. Der Rotor setzt sich zusammen aus einem Eisenteil 18, einem Magnet 20, einem Außenmantel 22, einem Innenmantel 24 und zwei axialen Abdichtungen 26. Somit ist auch der Rotor gemäß Fig. 7 entsprechend dem Rotor gemäß Fig. 4 ein vollständig gedichteter Permanentmagnetrotor. Im Unterschied zu der Ausführungsform gemäß Fig. 4 ist der Innenmantel 24 des Rotors 2 gemäß Fig. 7 hülsenförmig ausgebildet und weist an seiner Innenseite 4 sich in axialer Richtung erstreckende Nuten 46 auf. In diese Nuten 46 greift ein sternförmig ausgebildetes elastisches Element 48 ein, welches im Inneren des Innenmantels 24 angeordnet wird. Im Inneren des sternförmigen elastischen Elementes 48 wird wiederum ein fester Innenstern 50 angeordnet, welcher mit der Welle 4 fest verbunden wird. Der Innenstern 50 greift mit Vorsprüngen in das elastische Element 48 derart ein, dass die Vorsprünge 52 des Innensterns 50 in die Nuten 46 in dem Innenmantel 24 hineinragen. Dabei kommen jedoch die Vorsprünge 52 nicht direkt mit den Seitenflächen der Nuten 46 in Kontakt, da zwischen den Vorsprüngen 52 und den Seitenflächen der Nuten 46 die Vorsprünge des elastischen Elementes 48 angeordnet sind. Somit liegt auch bei dieser Ausführungsform das elastische Element 48 im Kraftfluss zwischen Rotor 2 und Welle 4 und überträgt das Drehmoment von dem Rotor 2 auf die Welle 4. Um eine Zentrierung des Rotors 2 auf der Welle zu erreichen, können die Vorsprünge 52 an dem Innenstern 50 in radialer Richtung so dimensioniert sein, dass sie mit den Stirnflächen der Nuten 46 zur Anlage kommen und somit den Innenstern 50 in dem Innenmantel 24 zentrieren.

Auch bei dieser Ausführungsform kann ein Flüssigkeitsdurchgang zwischen Welle 4 und Rotor 2 ausgebildet werden. Ein solcher Flüssigkeitsdurchgang wird vorzugsweise dadurch erreicht, dass der Innenmantel 24 einen größeren Innendurchmesser aufweist als der Außendurchmesser des Innensterns 50. Dadurch entstehen zwischen den Vorsprüngen 52 des Innensterns 50 sich in Längsrichtung der Welle 4 über die gesamte Länge des Rotors 2 erstreckende Spalte, welche als Flüssigkeitsdurchgänge dienen können.

Bei den vorangehenden Ausführungsformen werden die Dämpfungseigenschaften des Dämpfungselementes bevorzugt auf die Eigenfrequenz von Welle 4 und Rotor 2 abgestimmt, um gezielt Amplitudenspitzen in bestimmten Frequenzbereichen dämpfen bzw. absorbieren zu können, um auf diese Weise unerwünschte Geräuschentwicklungen im Fluidkreislauf zu minimieren.

### Bezugszeichenliste

- 2 -: Rotor
- 4 -: Welle
- 6 -: Laufrad
- 8 -: Lagerschild
- 10 -: Lager
- 12 -: elastische Hülse
- 14 -: Schraubenfeder
- 16 -: Drehstab
- 18 -: Eisenteil
- 20 -: Magnet
- 22 -: Außenmantel
- 24 -: Innenmantel
- 26 -: axiale Abdeckung
- 28 -: Dämpfungselement
- 30 -: Trägerelement
- 32 -: elastisches Element
- 34 -: Außenstern
- 36 -: Innenstern
- 38 -: Ausnehmung
- 40 -: Vorsprung
- 42 -: Bohrung
- 44 -: Steg
- 46 -: Nut
- 48 -: elastisches Element
- 50 -: Innenstern
- 52 -: Vorsprünge
- 54 -: Vorsprünge
- 56 -: elastisches Element
- 58 -: Nuten
- 60 -: Ausnehmungen
- 62 -: Verbindungsstern

## Patentansprüche

1. Heizungsumwälzpumpe, welche als Kreiselpumpenaggregat, ausgebildet ist, mit einem Elektromotor und einem Laufrad (6), welches mit dem Rotor (2) des Elektromotors über eine Welle (4) verbunden ist, wobei im Kraftfluss zwischen dem Laufrad (6) und dem Rotor (2) zumindest ein elastisches Element (12; 14; 16; 32; 48; 56) angeordnet ist, wobei das elastische Element zwischen Rotor und Welle innerhalb des Rotors oder innerhalb der Welle angeordnet ist.

2. Heizungsumwälzpumpe nach Anspruch 1, **dadurch gekennzeichnet, dass** das elastische Element (12; 14; 16; 32; 48; 56) eine elastische Hysterese aufweist.

3. Heizungsumwälzpumpe nach einem der vorangehenden Ansprüche, **dadurch gekennzeichnet, dass** das elastische Element (12 14; 16; 32; 48; 56) ein Elastomerelement oder ein metallisches Federelement ist.

4. Heizungsumwälzpumpe nach einem der vorangehenden Ansprüche, **dadurch gekennzeichnet, dass** im Inneren des Rotors (2) ein Elastomerelement (12; 48), insbesondere eine Elastomerhülse (12), angeordnet ist, welches den Rotor (2) mit der Welle (4) verbindet, um das Drehmoment des Rotors (2) auf die Welle (4) zu übertragen.

5. Heizungsumwälzpumpe nach einem der vorangehenden Ansprüche, **dadurch gekennzeichnet, dass** zwischen der Welle (4) und dem Rotor (2) radial verlaufende und in Umfangsrichtung elastisch auslenkbare Stege (44) zur Zentrierung des Rotors (2) an der Welle (4) angeordnet sind und zwischen der Welle (4) und dem Rotor (2) das elastische Element (32) im Kraftfluss angeordnet ist.

6. Heizungsumwälzpumpe nach einem der vorangehenden Ansprüche, **dadurch gekennzeichnet, dass** die Welle (4) hohl ausgebildet ist, wobei im Inneren der Welle ein Drehstab (16) angeordnet ist, der Rotor (2) drehfest mit der Welle (4) und das Laufrad (6) drehfest mit dem Drehstab (16) verbunden ist.

7. Heizungsumwälzpumpe nach einem der vorangehenden Ansprüche, **dadurch gekennzeichnet, dass** der Elektromotor ein Nasslaufmotor ist.

8. Heizungsumwälzpumpe nach einem der vorangehenden Ansprüche, **dadurch gekennzeichnet, dass** der Elektromotor einen außen und innen gekapselten Permanentmagnetrotor aufweist.

9. Heizungsumwälzpumpe nach einem der vorangehenden Ansprüche, **dadurch gekennzeichnet, dass** zwischen Rotor (2) und Welle (4) eine Flüssigkeitspassage ausgebildet ist.

## Claims

1. A heating circulation pump designed as centrifugal pump unit, with an electric motor and an impeller (6), which is connected to the rotor (2) of the electric motor via a shaft (4), wherein in the force flow between the impeller (6) and the rotor (2) at least one elastic element (12; 14; 16; 32; 48; 56) is arranged, wherein the elastic element between rotor and shaft is arranged within the rotor or within the shaft.

2. The heating circulation pump according to claim 1, **characterized in that** the elastic element (12; 14; 16; 32; 48; 56) has an elastic hysteresis.

3. The heating circulation pump according to any one of the preceding claims, **characterized in that** the elastic element (12; 14; 16; 32; 48; 56) is an elastomer element or a metal spring element.

4. The heating circulation pump according to any one of the preceding claims, **characterized in that** in the interior of the rotor (2) an elastomer element (12; 48) particularly an elastomer sleeve (12), is arranged, which connects the rotor (2) to the shaft (4) in order to transmit the torque of the rotor (2) to the shaft (4).

5. The heating circulation pump according to any one of the preceding claims, **characterized in that** between the shaft (4) and the rotor (2) webs (44) orientated radially and elastically deflectable in circumferential direction are arranged on the shaft (4) for centring the rotor (2) and between the shaft (4) and the rotor (2) the elastic element (32) is arranged in the force flow.

6. The heating circulation pump according to any one of the preceding claims, **characterized in that** the shaft (4) is designed hollow, wherein in the interior of the shaft a torsion bar (16) is arranged, the rotor (2) being connected to the shaft (4) in a rotationally fixed manner and the impeller (6) being connected to the torsion bar (16) in a rotationally fixed manner.

7. The heating circulation pump according to any one of the preceding claims, **characterized in that** the electric motor is a wet operation motor.

8. The heating circulation pump according to any one of the preceding claims, **characterized in that** the electric motor comprises a permanent magnet rotor encapsulated outside and inside.

9. The heating circulation pump according to any one of the preceding claims, **characterized in that** between rotor (2) and shaft (4) a liquid passage is formed.

## Revendications

1. Pompe de circulation de chauffage, qui est formée d'un
groupe pompe centrifuge comprenant un moteur électrique et une roue (6), laquelle est reliée au rotor (2) du moteur électrique par un arbre (4), au moins un élément élastique (12 ; 14 ; 16; 32 ; 48; 56) étant disposé dans le flux cinématique entre la roue (6) et le rotor (2), l'élément élastique placé entre le rotor et l'arbre étant disposé à l'intérieur du rotor ou à l'intérieur de l'arbre.

2. Pompe de circulation de chauffage selon la revendication 1,
**caractérisée en ce que** l'élément élastique (12; 14; 16; 32; 48; 56) présente une hystérésis élastique.

3. Pompe de circulation de chauffage selon l'une des
revendications précédentes, **caractérisée en ce que** l'élément élastique (12 ; 14; 16 ; 32 ; 48 ; 56) est un élément en élastomère ou un élément formant ressort métallique.

4. Pompe de circulation de chauffage selon l'une des
revendications précédentes, **caractérisée en ce qu'**à l'intérieur du rotor (2) est disposé un élément en élastomère (12; 48), en particulier un manchon en élastomère (12) qui relie le rotor (2)) à l'arbre (4) pour transmettre le couple du rotor (2) à l'arbre (4).

5. Pompe de circulation de chauffage selon l'une des
revendications précédentes, **caractérisée en ce qu'**entre l'arbre (4) et le rotor (2) sont disposées des nervures (44) s'étendant radialement et susceptibles d'excursion élastique dans la direction circonférentielle, servant à centrer le rotor (2) sur l'arbre (4) et **en ce que** l'élément élastique (32) est disposé dans le flux cinématique entre l'arbre (4) et le rotor (2).

6. Pompe de circulation de chauffage selon l'une des
revendications précédentes, **caractérisée en ce que** l'arbre (4) est creux, une barre de torsion (16) étant disposée à l'intérieur de l'arbre, le rotor (2) étant relié solidairement en rotation à l'arbre (4) et la roue (6) étant reliée solidairement en rotation à la barre de torsion (16).

7. Pompe de circulation de chauffage selon l'une des
revendications précédentes, **caractérisée en ce que** le moteur électrique est un moteur du type humide.

8. Pompe de circulation de chauffage selon l'une des
revendications précédentes, **caractérisée en ce que** le moteur électrique présente un rotor à aimant permanent encapsulé extérieurement et intérieurement.

9. Pompe de circulation de chauffage selon l'une des
revendications précédentes, **caractérisée en ce qu'**un passage de liquide est formé entre le rotor (2) et l'arbre (4).
